# EUROPÄISCHE PATENTSCHRIFT

(11) **EP 2 086 718 B1**
(45) Veröffentlichungstag und Bekanntmachung des Hinweises auf die Patenterteilung: **10.08.2011**
(21) Anmeldenummer: 07803342.0
(22) Anmeldetag: 07.09.2007
(51) Int. Cl.: B23Q 11/06, B24B 55/10, B24B 55/05

(54) **SCHUTZVORRICHTUNG**
SAFETY DEVICE
DISPOSITIF DE PROTECTION

(30) Priorität: 23.10.2006 DE 102006049826
(43) Veröffentlichungstag der Anmeldung: 12.08.2009
(73) Patentinhaber: Robert Bosch GmbH, 70442 Stuttgart (DE)
(72) Erfinder: WIKER, Juergen, 310052 Hangzhou/ Bing Jiang District (CN); SCHADOW, Joachim, 72135 Dettenhausen (DE); BOECK, Cornelius, 73230 Kirchheim (DE); KEUSCH, Siegfried, 73779 Deizisau (DE); MUELLER-BOYSEN, Ulrich, 73732 Esslingen (DE); MEIER, Markus, 73779 Deizisau (DE)
(86) Internationale Anmeldenummer: PCT/EP2007/059404
(87) Internationale Veröffentlichungsnummer: WO 2008/049684

(56) Entgegenhaltungen:
- DE-A1- 3 939 487
- DE-A1- 10 124 439
- DE-U1- 29 717 058
- US-A- 3 571 983
- US-A- 3 818 648
- US-A- 4 137 806

## Beschreibung

### Stand der Technik

Die Erfindung geht aus von einer Schutzvorrichtung nach dem Oberbegriff des Anspruchs 1, siehe Z.B. US 4, 137, 806.

Es sind bereits Schutzvorrichtungen, insbesondere für Handwerkzeugmaschinen mit einem scheibenförmigen und rotierenden Werkzeug, vorgeschlagen worden, die einen Grundkörper aufweisen.

### Vorteile der Erfindung

Die Erfindung ist in den Ansprüchen 1 und 13 definiert. Die Erfindung geht aus von einer Schutzvorrichtung, insbesondere für Handwerkzeugmaschinen mit einem scheibenförmigen und rotierenden Werkzeug, mit einem Grundkörper.

Es wird vorgeschlagen, dass die Schutzvorrichtung ein an dem Grundkörper angeordnetes Energieabsorptionselement aufweist, wodurch eine Gefahr einer Verletzung für einen Bediener der Handwerkzeugmaschine vorteilhaft abgewendet werden kann. Mittels des Energieabsorptionselements kann vorteilhaft eine Pufferzone an dem Grundkörper erreicht werden und somit der Grundkörper vorteilhaft geschützt werden. Der Grundkörper ist vorzugsweise um ein scheibenförmiges und rotierendes Werkzeug einer Handwerkzeugmaschine, wie beispielsweise einen Winkelschleifer, angeordnet, so dass durch das Energieabsorptionselement im Betrieb der Handwerkzeugmaschine Funken und/oder Materialpartikel und/oder insbesondere rotierende und/oder mit großer Wucht nach außen geschleuderte Bruchstücke einer im Betrieb zerborstenen Scheibe, wie beispielsweise einer Schleifscheibe, einer Trennscheibe usw., vorteilhaft abgebremst werden können bzw. eine Energie, insbesondere eine Bewegungsenergie der Partikel reduziert werden kann. In diesem Zusammenhang soll unter einem "Energieabsorptionselement" ein Element verstanden werden, das aufgrund seiner Materialeigenschaften besonders gut Energie, insbesondere kinetische Energie, wie beispielsweise Rotationsenergie, Translationsenergie, Wärme usw., von Teilen, die mit dem Energieabsorptionselement in Kontakt kommen, aufnehmen kann. Erfindungsgemäß ist ein Material des Energieabsorptionselements zumindest teilweise und vorzugsweise vollständig von einem weicheren Material als das des Grundkörpers gebildet, wobei das Energieabsorptionselement durch eine elastische und/oder eine plastische Verformbarkeit eine Energie absorbieren kann. Des Weiteren weist das Energieabsorptionselement vorzugsweise eine in zumindest einem Bereich größere Dicke als der Grundkörper auf. Des Weiteren wird vorgeschlagen, dass das Energieabsorptionselement von einem Schaum gebildet ist, wodurch ein besonders leichtes Energieabsorptionselement mit besonders guten Energieabsorptionseigenschaften erzielt werden kann. Unter einem "Schaum" soll dabei insbesondere ein Festkörper verstanden werden, der gasförmige Einschlüsse, wie insbesondere gasförmige Bläschen, enthält. Der Anteil des Festkörpers im Schaum ist dabei vorzugsweise auf Wände zwischen den gasförmigen Einschlüssen beschränkt. Schaum ist besonders einfach in beliebigen Formen herstellbar, so dass dieser an der Grundkörpereinheit als Schicht, als Rand usw. angeordnet werden kann. Zusätzlich hierzu weist Schaum eine Schall absorbierende Wirkung auf, wodurch zusätzlich vorteilhaft Geräusche der Handwerkzeugmaschine reduziert werden können. Grundsätzlich sind jedoch auch weitere, dem Fachmann als sinnvoll erscheinende Energieabsorptionselemente denkbar.

Ein besonders stabiles Energieabsorptionselement und damit eine besonders stabile Schutzvorrichtung kann vorteilhaft erreicht werden, wenn der Schaum von einem Metallschaum gebildet ist. Zudem können Metallschäume kostengünstig und konstruktiv einfach hergestellt werden. Besonders vorteilhaft kann dies erreicht werden, wenn der Metallschaum von einem Stahlschaum gebildet ist. Grundsätzlich sind jedoch auch weitere, dem Fachmann als sinnvoll erscheinende Schäume, wie beispielsweise ein Carbonschaum etc., denkbar.

Ferner wird vorgeschlagen, dass der Metallschaum von einem Leichtmetallschaum gebildet ist, wodurch ein besonders leichtes und zugleich stabiles Energieabsorptionselement erzielt werden kann und damit verbunden auch eine besonders leichte Schutzvorrichtung.

Ein zudem besonders kostengünstiger und konstruktiv einfach herstellbarer Leichtmetallschaum kann erzielt werden und somit können insbesondere hohe Produktionskosten vorteilhaft eingespart werden, wenn der Leichtmetallschaum von einem Aluminiumschaum gebildet ist.

Vorteilhafterweise weist das Energieabsorptionselement eine offenporige Ausbildung auf, wodurch konstruktiv einfach bei einem Trenn- und/oder Schleifvorgang entstehende Funken und/oder weggeschleuderte Materialpartikel abgebremst werden können und eine weitere Streuung der Funken und/oder der Materialpartikel zumindest reduziert werden kann.

In einer weiteren Ausgestaltung der Erfindung wird vorgeschlagen, dass die Schutzvorrichtung ein Trägerelement aufweist, das mit dem Energieabsorptionselement unlösbar verbunden ist. Hierbei kann das Energieabsorptionselement besonders stabil und fest an dem Trägerelement befestigt werden, insbesondere bei einer Absorption von energiereichen Stößen kann somit ein Lösen des Energieabsorptionselements von dem Trägerelement vermieden werden. Dabei soll unter "unlösbar verbunden" eine dauerhafte Verbindung wie beispielsweise eine Klebeverbindung und/oder weitere, dem Fachmann als sinnvoll erscheinende Formschluss-, Kraftschluss- und/oder Stoffschlussverbindungen verstanden werden, wobei die Verbindung für einen Bediener in einer normalen Verwendung der Schutzvorrichtung untrennbar ausgestaltet ist. Besonders vorteilhaft ist das Trägerelement mit dem Energieabsorptionselement einstückig ausgebildet.

Ferner wird vorgeschlagen, dass das Trägerelement mit dem Grundkörper unlösbar verbunden ist, wodurch eine dauerhafte und besonders stabile Befestigung des Trägerelements erreicht werden kann. Das Trägerelement ist dabei vorzugsweise mit dem Grundkörper durch ein Biegeverfahren, ein Schweißverfahren, ein Walzverfahren und/oder weiteren Formschluss-, Kraftschluss- und/oder Stoffschlussverbindungen verbunden.

Vorteilhafterweise ist das Energieabsorptionselement als Rand ausgebildet, wodurch das Energieabsorptionselement auf einen Bereich beschränkt werden kann, der im Betrieb einer Handwerkzeugmaschine von Funken, Materialpartikeln usw. bevorzugt getroffen wird. Vorzugsweise erstreckt sich das als Rand ausgebildete Energieabsorptionselement auf einen Bereich eines Randes des Grundkörpers, wobei eine Dicke des Randes einem maximal zu erwartenden Energiestoß durch ein vom Energieabsorptionselement absorbiertes Teil vorteilhaft angepasst ist.

Des Weiteren wird vorgeschlagen, dass das Energieabsorptionselement an einen Rand des Grundkörpers angepasst ist, wodurch eine besonders stabile Ausführung des Energieabsorptionselements am Grundkörper erreicht werden kann, indem der Grundkörper das Energieabsorptionselement zusätzlich abstützt. Vorzugsweise ist das Energieabsorptionselement an einer Innenseite des Rands des Grundkörpers angeordnet. Unter einem "Rand der Grundkörpers" soll hierbei ein Teilbereich des Grundkörpers verstanden werden, der parallel zu einer Dicke eines Werkzeugs, insbesondere eine Schleif- bzw. Trennscheibe, ausgerichtet ist und in Umfangsrichtung um das Werkzeug an dem Grundkörper angeordnet ist.

Zudem wird vorgeschlagen, dass das Energieabsorptionselement zusammen mit dem Grundkörper einen Winkelbereich eines Werkzeugs von 180° abdeckt, wodurch für einen Bediener einer Handwerkzeugmaschine mit der Schutzvorrichtung eine besonders vorteilhafte Abschirmung von Funken, Materialpartikeln und/oder sich mit hoher Energie radial nach außen bewegende Bruchstücke einer geborstenen Scheibe erreicht werden kann.

Ferner wird gemäß Anspruch 13 vorgeschlagen, dass eine aufschäumbare Aluminiumlegierung auf ein Trägerelement aufplattiert wird, wodurch eine stabile Verbindung zwischen dem Trägerelement und der Aluminiumlegierung erreicht wird, bevor die Aluminiumlegierung aufgeschäumt wird. Die aufschäumbare Aluminiumlegierung wird vorzugsweise in einer Streifenform auf das Trägerelement aufplattiert, wobei hierbei mehrere kurze Streifen der Aluminiumlegierung oder ein durchgehender Streifen der Aluminiumlegierung auf das Trägerelement aufplattiert werden können. In diesem Zusammenhang soll unter einem "Aufplattieren" insbesondere ein Aufbringen einer Metallschicht, insbesondere der Aluminiumlegierung, auf das Trägerelement verstanden werden, wobei eine unlösliche Verbindung zwischen der Metallschicht und dem Trägerelement entstehen soll. Die unlösliche Verbindung zwischen der Metallschicht und dem Trägerelement kann dabei durch ein Aufwalzen, ein Aufschweißen, ein Tauchen, ein galvanotechnisches Verfahren und/oder weitere, dem Fachmann als sinnvoll erscheinende Verfahren hergestellt werden.

### Zeichnung

Weitere Vorteile ergeben sich aus der folgenden Zeichnungsbeschreibung. In der Zeichnung ist ein Ausführungsbeispiel der Erfindung dargestellt.

Es zeigen:
- Fig. 1: eine erfindungsgemäße Schutzvorrichtung in ei- ner Schnittdarstellung,
- Fig. 2: einen Schnitt durch die Schutzvorrichtung aus Figur 1 entlang der Linie II-II,
- Fig. 3: einen Verbundstreifen mit einem Trägerelement und einer aufschäumbaren Aluminiumlegierung in einer Sicht von oben und
- Fig. 4: den Verbundstreifen aus Figur 3 in einer Schnittdarstellung entlang der Linie IV-IV.

### Beschreibung des Ausführungsbeispiels

Figur 1 zeigt in einer Schnittdarstellung eine erfindungsgemäße Schutzvorrichtung 10, und zwar eine Schutzhaube, die für eine nicht näher dargestellte Handwerkzeugmaschine, wie beispielsweise ein Winkelschleifer, mit einem scheibenförmigen und rotierenden Werkzeug 22 (Figur 2) vorgesehen ist. Die Schutzvorrichtung 10 umfasst einen Grundkörper 12 und eine Befestigungseinheit 24.

Der Grundkörper 12 ist zu einem Schutz eines Bedieners der Handwerkzeugmaschine vor Funken und/oder Materialpartikel, die im Betrieb der Handwerkzeugmaschine entstehen, vorgesehen. Hierzu ist der Grundkörper 12 von einem tellerförmigen Stahlblech 26 gebildet, das eine halbkreisförmige Ausbildung aufweist, wobei das tellerförmige Stahlblech 26 einen Winkelbereich von 180° eines Werkzeugs 22 abdeckt (Figur 1). Grundsätzlich sind jedoch auch weitere, dem Fachmann als sinnvoll erscheinende Materialien, die genügend Festigkeit und Härte aufweisen, wie beispielsweise eine Carbonfaserkonstruktion, für eine Ausbildung des Grundkörpers 12 denkbar.

An einem radial nach außen gerichteten Randbereich 28 des tellerförmigen Stahlblechs 26 ist an den Grundkörper 12 ein als Rand ausgebildeter Schutzrand 30 angeordnet, der zunächst senkrecht zum tellerförmigen Stahlblech 26 ausgerichtet ist (Figur 2). An einen senkrecht zum tellerförmigen Stahlblech 26 ausgerichteten Teilbereich 32 des Schutzrands 30 schließt sich senkrecht hierzu ein weiterer Teilbereich 34 des Schutzrands 30 an, der zusätzlich parallel zum tellerförmigen Stahlblech 26 ausgerichtet ist (Figur 2). Der weitere Teilbereich 34 des Schutzrandes 30 erstreckt sich zudem radial nach innen. Die beiden Teilbereiche 32, 34 des Schutzrandes 30 und das tellerförmige Stahlblech 26 sind dabei einstückig in einem Blechumformungsverfahren hergestellt.

Zwischen den beiden Teilbereichen 32, 34 des Schutzrandes 30 und dem tellerförmigen Stahlblech 26 ist entlang der halbkreisförmigen Ausbildung des Stahlblechs 26 ein Trägerelement 16 angeordnet mit einem darauf befindlichen Energieabsorptionselement 14 (Figuren 1 und 2). Das Trägerelement 16 ist von einem Stahlblechband gebildet und entlang des ersten Teilbereichs 32 an diesem senkrecht zum tellerförmigen Stahlblech 26 ausgerichtet (Figur 2). An dem Teilbereich 32 des Schutzrandes 30 ist das Trägerelement 16 auf einer dem Werkzeug zugewandten Seite angeordnet. Das Energieabsorptionselement 14 ist von einem weicheren Material gebildet als das Stahlblech 26 des Grundkörpers 12, so dass eine effektive Absorption von Funken und/oder Materialpartikeln durch das Energieabsorptionselement 14 erfolgt. Das von einem Aluminiumschaum gebildete Energieabsorptionselement 14 erstreckt sich entlang des Trägerelements 16 radial nach innen.

Der Aluminiumschaum ist auf das Trägerelement 16 aufgeschäumt, so dass der Aluminiumschaum unlösbar mit dem Trägerelement 16 verbunden ist. Zum Aufbringen des Aluminiumschaums wird zunächst ein Verbundstreifen 36 hergestellt, der einzelne Aluminiumlegierungsstreifen 38 einer vorbehandelten Aluminiumlegierung 20, die auf das vom Stahlblechband gebildeten Trägerelement 16 aufplattiert werden, aufweist (Figuren 3 und 4). Anstatt mehrerer Aluminiumlegierungsstreifen 38 ist es in einer weiteren Ausgestaltung der Erfindung auch denkbar, einen durchgehenden Aluminiumlegierungsstreifen 38 auf das Trägerelement 16 aufzuplattieren. Eine Breite 40 des Trägerelements 16 ist dabei größer als eine Breite 42 der einzelnen Aluminiumlegierungsstreifen 38. Nach dem Aufplattieren werden die Aluminiumlegierungsstreifen 38 aufgeschäumt und der Verbundstreifen 36 in eine für die Schutzvorrichtung 10 benötigte Länge zerteilt und anschließend mit dem Grundkörper 12 bzw. mit dem tellerförmigen Stahlblech 26 verbunden. Hierzu wird das Trägerelement 16 mit dem tellerförmigen Stahlblech 26 verschweißt. Grundsätzlich sind jedoch auch weitere, dem Fachmann als sinnvoll erscheinende Verbindungen zwischen dem Trägerelement 16 und dem Grundkörper 12 denkbar, wie beispielsweise ein Vernieten, ein Verschrauben, ein Kleben, usw.

Das Energieabsorptionselement 14 bzw. der Aluminiumschaum weist eine offenporige Ausbildung auf (Figuren 1 und 2), die zu einer effektiven Aufnahme von Funken und/oder Materialpartikeln, die im Betrieb einer Handwerkzeugmaschine entstehen, vorgesehen ist, indem die Funken und/oder die Materialpartikel vorteilhaft abgebremst werden. Zudem ist das Energieabsorptionselement 14 als Rand 18 ausgebildet, der sich entlang des Schutzrands 30 des Grundkörpers 12 erstreckt (Figur 1). Zusammen mit dem Grundkörper 12 deckt das Energieabsorptionselement 14 einen Winkelbereich von 180° eines scheibenförmigen und rotierenden Werkzeugs 22 der Handwerkzeugmaschine ab (Figur 1). Eine Dicke 44 des Randes 18 ist einem maximalen zu erwartenden Energiestoß durch ein Bruchstück eines im Betrieb geborstenen Werkzeugs 22, wie beispielsweise eine Scheibe, angepasst, so dass hierdurch eine Gefahr von einem Bediener abgewendet wird und eine Beschädigung des Grundkörpers 12 zumindest reduziert wird. Zusätzlich ist die Dicke 44 des Energieabsorptionselements 14 größer als eine Dicke 58 des Teilbereichs 32 des Schutzrandes 30, so dass dieser durch das Energieabsorptionselement 14 vorteilhaft geschützt ist.

An einem radial nach innen gerichteten Randbereich 46 des tellerförmigen Stahlblechs 26 ist an den Grundkörper 12 die Befestigungseinheit 24 angeordnet (Figuren 1 und 2). Die Befestigungseinheit 24 umfasst ein Spannband 48, das aus Federstahl gebildet ist, und eine Spanneinheit 50. Das Spannband 48 ist ringförmig ausgebildet und dabei um einen halbkreisförmigen Rand 52 des Grundkörpers 12 angeordnet, wobei der halbkreisförmige Rand 52 senkrecht zum tellerförmigen Stahlblech 26 des Grundkörpers 12 ausgebildet ist (Figuren 1 und 2). Der halbkreisförmige Rand 52 des Grundkörpers 12 und das tellerförmige Stahlblech 26 sind dabei einstückig in einem Blechumformungsverfahren hergestellt (Figur 2). Das Spannband 48 ist an den Grundkörper 12 angeschweißt. Grundsätzlich sind auch weitere, dem Fachmann als sinnvoll erscheinende Verbindungen zwischen dem Spannband 48 und dem Grundkörper 12 denkbar, wie beispielsweise eine Verbindung durch ein Druckfügeverfahren usw. Das ringförmige Spannband 48 wird mit Hilfe der Spanneinheit 50 um einen nicht näher dargestellten Aufnahmebereich einer Handwerkzeugmaschine gespannt, indem ein Umfang des ringförmigen Spannbands 48 zusammen mit der Spanneinheit 50 verkürzt oder erweitert wird.

Des Weiteren weist das ringförmige Spannband 48 im Bereich der Spanneinheit 50 ein rippenförmiges Arretierelement 54 auf, das sich entlang eines Teilbereichs 56 des ringförmigen Spannbands 48 erstreckt (Figur 1). Das rippenförmige Arretierelement 54 ist zur Arretierung der Schutzvorrichtung 10 vorgesehen, so dass die Schutzvorrichtung 10 drehfest um ein scheibenförmiges und rotierendes Werkzeug 22 der Handwerkzeugmaschine angeordnet ist.

## Patentansprüche

1. Schutzvorrichtung, insbesondere für Handwerkzeugmaschinen mit einem scheibenförmigen und rotierenden Werkzeug, mit einem Grundkörper (12) und mit einem an dem Grundkörper (12) angeordneten Energieabsorptionselement (14), wobei der Grundkörper (12) ein tellerförmiges Stahlblech (26) aufweist, an dessen radial nach außen gerichtetem Randbereich (28) ein als Rand ausgebildeter Schutzrand (30) angeordnet ist, wobei sich ein erster Teilbereich (32) des Schutzrands (30) senkrecht zu dem tellerförmigen Stahlblech (26) erstreckt und wobei sich ein zweiter Teilbereich (34) des Schutzrands (30) an den ersten Teilbereich (32) anschließt und parallel zu dem tellerförmigen Stahlblech (26) ausgerichtet ist, **dadurch gekennzeichnet, dass** zwischen einem Teilbereich (34) des Schutzrandes (30) und dem tellerförmigen Stahlblech (26) des Grundkörpers (12) entlang einer halbkreisförmigen Ausbildung des Stahlblechs (26) ein Trägerelement (16) mit dem darauf befindlichen Energieabsorptionselement (14) angeordnet ist und das Energieabsorptionselement (14) zumindest teilweise aus einem weicheren Material gebildet ist als der Grundkörper (12).

2. Schutzvorrichtung nach Anspruch 1, **dadurch gekennzeichnet, dass** eine Dicke (44) des Energieabsorptionselements (14) zumindest teilweise größer ausgebildet ist als eine Dicke (58) des Grundkörpers (12).

3. Schutzvorrichtung nach einem der vorhergehenden Ansprüche, **dadurch gekennzeichnet, dass** das Energieabsorptionselement (14) von einem Schaum gebildet ist.

4. Schutzvorrichtung zumindest nach Anspruch 3, **dadurch gekennzeichnet, dass** der Schaum von einem Metallschaum gebildet ist.

5. Schutzvorrichtung zumindest nach Anspruch 4, **dadurch gekennzeichnet, dass** der Metallschaum von einem Leichtmetallschaum gebildet ist.

6. Schutzvorrichtung zumindest nach Anspruch 5, **dadurch gekennzeichnet, dass** der Leichtmetallschaum von einem Aluminiumschaum gebildet ist.

7. Schutzvorrichtung nach einem der vorhergehenden Ansprüche, **dadurch gekennzeichnet, dass** das Energieabsorptionselement (14) eine offenporige Ausbildung aufweist.

8. Schutzvorrichtung nach einem der vorhergehenden Ansprüche, **gekennzeichnet durch** ein Trägerelement (16), das mit dem Energieabsorptionselement (14) unlösbar verbunden ist.

9. Schutzvorrichtung zumindest nach Anspruch 8, **dadurch gekennzeichnet, dass** das Trägerelement (16) mit dem Grundkörper (12) unlösbar verbunden ist.

10. Schutzvorrichtung nach einem der vorhergehenden Ansprüche, **dadurch gekennzeichnet, dass** das Energieabsorptionselement (14) als Rand (18) ausgebildet ist.

11. Schutzvorrichtung zumindest nach Anspruch 10, **dadurch gekennzeichnet, dass** das Energieabsorptionselement (14) an einen Rand des Grundkörpers (12) angepasst ist.

12. Schutzvorrichtung nach einem der vorhergehenden Ansprüche, **dadurch gekennzeichnet, dass** das Energieabsorptionselement (14) zusammen mit dem Grundkörper (12) einen Winkelbereich eines Werkzeugs von 180° abdeckt.

13. Verfahren zur Herstellung einer Schutzvorrichtung nach einem der vorhergehenden Ansprüche, **dadurch gekennzeichnet, dass** eine aufschäumbare Aluminiumlegierung (20) auf ein Trägerelement (16) aufplattiert wird.

## Claims

1. Protective device, in particular for portable power tools having a disc-shaped, rotating tool, comprising a basic body (12) and comprising an energy absorption element (14) arranged on the basic body (12), wherein the basic body (12) has a plate-shaped steel plate (26), on the radially outwardly directed edge region (28) of which there is arranged a protective rim (30) in the form of an edge, wherein a first partial region (32) of the protective rim (30) extends perpendicularly to the plate-shaped steel plate (26), and wherein a second partial region (34) of the protective rim (30) adjoins the first partial region (32) and is oriented parallel to the plate-shaped steel plate (26), **characterized in that** a carrier element (16) with the energy absorption element (14) located thereon is arranged between a partial region (34) of the protective rim (30) and the plate-shaped steel plate (26) of the basic body (12) along a semicircular formation of the steel plate (26), and the energy absorption element (14) is formed at least partially from a softer material than the basic body (12).

2. Protective device according to Claim 1, **characterized in that** a thickness (44) of the energy absorption element (14) is formed so as to be at least partially greater than a thickness (58) of the basic body (12).

3. Protective device according to either of the preceding claims, **characterized in that** the energy absorption element (14) is formed by a foam.

4. Protective device at least according to Claim 3, **characterized in that** the foam is formed by a metal foam.

5. Protective device at least according to Claim 4, **characterized in that** the metal foam is formed by a lightweight metal foam.

6. Protective device at least according to Claim 5, **characterized in that** the lightweight metal foam is formed by an aluminium foam.

7. Protective device according to one of the preceding claims, **characterized in that** the energy absorption element (14) has an open-pored formation.

8. Protective device according to one of the preceding claims, **characterized by** a carrier element (16), which is undetachably connected to the energy absorption element (14).

9. Protective device at least according to Claim 8, **characterized in that** the carrier element (16) is undetachably connected to the basic body (12).

10. Protective device according to one of the preceding claims, **characterized in that** the energy absorption element (14) is in the form of a rim (18).

11. Protective device at least according to Claim 10, **characterized in that** the energy absorption element (14) is adapted to a rim of the basic body (12).

12. Protective device according to one of the preceding claims, **characterized in that** the energy absorption element (14) together with the basic body (12) covers an angular region of a tool of 180°.

13. Process for producing a protective device according to one of the preceding claims, **characterized in that** a foamable aluminium alloy (20) is clad onto a carrier element (16).

## Revendications

1. Dispositif de protection, en particulier pour machines-outils à main, comprenant un outil rotatif en forme de disque, avec un corps de base (12) et un élément d'absorption d'énergie (14) disposé sur le corps de base (12), le corps de base (12) présentant une tôle d'acier en forme de plateau (26), sur la région de bord (28) orientée radialement vers l'extérieur de laquelle est disposé un bord de protection (30) réalisé sous forme de bord, une première région partielle (32) du bord de protection (30) s'étendant perpendiculairement à la tôle d'acier en forme de plateau (26) et une deuxième région partielle (34) du bord de protection (30) se raccordant à la première région partielle (32) et étant orientée parallèlement à la tôle d'acier en forme de plateau (26), **caractérisé en ce qu'**entre une région partielle (34) du bord de protection (30) et la tôle d'acier en forme de plateau (26) du corps de base (12) est disposé, le long d'une réalisation de forme semi-circulaire de la tôle d'acier (26), un élément de support (16) avec l'élément d'absorption d'énergie (14) disposé sur lui, et l'élément d'absorption d'énergie (14) est formé au moins en partie en un matériau plus tendre que le corps de base (12).

2. Dispositif de protection selon la revendication 1, **caractérisé en ce qu'**une épaisseur (44) de l'élément d'absorption d'énergie (14) est au moins en partie plus grande qu'une épaisseur (58) du corps de base (12).

3. Dispositif de protection selon l'une quelconque des revendications précédentes, **caractérisé en ce que** l'élément d'absorption d'énergie (14) est formé par une mousse.

4. Dispositif de protection selon au moins la revendication 3, **caractérisé en ce que** la mousse est formée par une mousse métallique.

5. Dispositif de protection selon au moins la revendication 4, **caractérisé en ce que** la mousse métallique est formée par une mousse de métal léger.

6. Dispositif de protection selon au moins la revendication 5, **caractérisé en ce que** la mousse de métal léger est formée par une mousse d'aluminium.

7. Dispositif de protection selon l'une quelconque des revendications précédentes, **caractérisé en ce que** l'élément d'absorption d'énergie (14) présente une réalisation à pores ouverts.

8. Dispositif selon l'une quelconque des revendications précédentes, **caractérisé par** un élément de support (16) qui est connecté de manière inamovible à l'élément d'absorption d'énergie (14).

9. Dispositif de protection au moins selon la revendication 8, **caractérisé en ce que** l'élément de support (16) est connecté de manière inamovible au corps de base (12).

10. Dispositif de protection selon l'une quelconque des revendications précédentes, **caractérisé en ce que** l'élément d'absorption d'énergie (14) est réalisé sous forme de bord (18).

11. Dispositif de protection selon au moins la revendication 10, **caractérisé en ce que** l'élément d'absorption d'énergie (14) est adapté à un bord du corps de base (12).

12. Dispositif de protection selon l'une quelconque des revendications précédentes, **caractérisé en ce que** l'élément d'absorption d'énergie (14), conjointement avec le corps de base (12), recouvre une région angulaire d'un outil de 180°.

13. Procédé de fabrication d'un dispositif de protection selon l'une quelconque des revendications précédentes, **caractérisé en ce qu'**un alliage d'aluminium moussable (20) est plaqué sur un élément de support (16).
